# EUROPÄISCHE PATENTSCHRIFT

(11) **EP 2 186 916 B1**
(45) Veröffentlichungstag und Bekanntmachung des Hinweises auf die Patenterteilung: **02.10.2013**
(21) Anmeldenummer: 08169293.1
(22) Anmeldetag: 17.11.2008
(51) Int. Cl.: C21D 11/00, C21D 9/00, F27B 9/16, F27D 3/00

(54) **Verfahren und Anlage zum kontinuierlichen Einsatzhärten**
Process and installation for continuous case hardening
Procédé et installation de cémentation continue

(43) Veröffentlichungstag der Anmeldung: 19.05.2010
(73) Patentinhaber: LOI Thermprocess GmbH, 45141 Essen (DE)
(72) Erfinder: Barth, Horst, 46145 Oberhausen (DE); Schalberger, Wolfgang, 44139 Dortmund (DE); Nolte, Karl, 45259 Essen (DE); Kühn, Friedhelm, 45474 Mülheim (DE)
(74) Vertreter: Zenz

(56) Entgegenhaltungen:
- WO-A-86/02104
- WO-A-03/081156
- WO-A-2009/047211

## Beschreibung

Die vorliegende Erfindung betrifft ein Verfahren und eine Anlage zum Wärmebehandeln von Werkstücken, und insbesondere ein Verfahren und eine Anlage zum kontinuierlichen Einsatzhärten von Werkstücken.

Ein Verfahren sowie eine Anlage der eingangs genannten Art sind beispielsweise aus der WO 86/02104 A bekannt. Bei dem Verfahren werden Werkstücke in einem separatem Vorheizofen auf eine bestimmte Temperatur erhitzt, dann in einen Wärmebehandlungsofen verbracht, wobei jedes Werkstück in dem Wärmebehandlungsofen getrennt überwacht und ggf. aus dem Ofen entfernt wird, und zwar unabhängig von der Behandlungszeit in dem Wärmebehandlungsofen. Die Anlage als solche umfasst einen Vorheizofen und einen Ringofen mit einem Rotationsträger für die Werkstücke, wobei die Auslassöffnung des Vorheizofens in direktem Kontakt mit der Zuführöffnung des Ringofens steht.

Aus der WO 03/081156 A ist ein Drehherdofen zur Wärmebehandlung von Werkstücken bekannt. Dieser umfasst einen Drehherd, der mittels verschließbarer Türen in eine Aufheizzone und mindestens eine Behandlungszone getrennt ist, und eine verschließbare Tür Öffnung zum Be- und Entladen von Werkstücken in der Außenwand benachbart zur Aufheizzone. Der Drehherdofen umfasst ferner eine zweite verschließbare Öffnung zum Be- und Entladen in der Außenwand, die benachbart zur Aufheizzone und beabstandet zur ersten Öffnung angeordnet ist, wobei der Drehherd des Ofens in beide Richtungen drehbar ist.

Beispielsweise bei der Wärmebehandlung von Windkraftzahnrädern, Sonnenrädern und Planetenrädern aus höher legierten Stählen und Abmessungen von z.B. 300 mm Durchmesser ist Stand der Technik die satzweise durchgeführte Wärmebehandlung dieser Windkraftzahnräder. Die Zahnräder werden in Schacht- oder Kammeröfen auf Austenitisierungstemperatur gebracht und eine entsprechende Zeit auf Austenitisierungstemperatur gehalten und dabei einem Aufkohlungsprozess unterzogen. Dabei wird der Randkohlenstoffgehalt bis auf ca. 0,8 % gebracht. Anschließend wird, vorwiegend manuell mit Austragvorrichtungen, das Werkstück aus dem Ofen entnommen und unter Atmosphärenbedingungen, also an der Luft, in ein offenes Abschreckbad eingebracht. Als Abschreckmittel werden beispielsweise Öle oder Polymerlösungen eingesetzt. Bei dem Abschreckvorgang liegen die Temperaturen des Abschreckmittels zwischen 60°C und 150°C. Nach einer festgelegten Abschreckzeit werden die Teile manuell mit beispielsweise einem Kran entnommen und einem Waschbad zugeführt. Die Temperaturen bei dem Waschvorgang liegen zwischen ca. 60°C und 80°C. Nach diesem Prozess werden die Teile, wiederum zumeist manuell, einem Anlassprozess zugeführt. Bei dieser manuellen Verfahrensweise entstehen immer wieder unterschiedliche Transport- und Lagerzeiten zwischen den einzelnen Behandlungsschritten, die vor dem Anlassprozess ein unterschiedliches Ausgangsgefüge in den Werkstücken mit unterschiedlichen Gehalten an Restaustenit verursachen. Bei einer zu langen Lagerung wird dabei der Restaustenit stabilisiert und verbleibt vor dem Anlassofen auf diesem hohen Niveau.

Es ist Aufgabe dieser Erfindung, ein Verfahren und eine Anlage bereitzustellen, mit welchem bzw. welcher Werkstücke einheitlicher Qualität hergestellt werden können, bei welchen der Restaustenitgehalt vor dem Anlassprozess auf einen vorgegebenen Gehalt eingestellt ist.

Diese Aufgabe wird erfindungsgemäß gelöst durch ein Verfahren gemäß Patentanspruch 1. Bei dem erfindungsgemäßen Verfahren wird ein Werkstück zunächst in einem Voroxidationsofen bei einer Temperatur zwischen 400°C und 500°C aktiviert. Zeitgleich mit der Aktivierung des Werkstückes werden ggf. auf der Werkstückoberfläche vorhandene Schneidöl- und Waschmittelrückstände abgebrannt.

Nach dem Verlassen des Voroxidationsofens wird das Werkstück mit einem erstem Belade/Entlademanipulator über eine verschließbare Belade/Entladeöffnung in einen Drehherdofen eingebracht und auf eine vorgegebene Aufkohlungstemperatur erwärmt. Anschließend wird das Werkstück bis zum Erreichen einer vorgegebenen Aufkohlungstiefe (CD) aufgekohlt und bei einer vorgegebenen Härtetemperatur gehärtet. Die Wahl des Aufkohlungsmittels, die Aufkohlungstiefe sowie die Härtetemperatur werden jeweils an das zu bearbeitende Werkstück angepasst.

Nach dem Härten wird das Werkstück mit dem ersten Belade/Entlademanipulator über die Belade/Entladeöffnung aus dem Drehherdofen entnommen und auf einer Hebeeinrichtung einer Abschreckeinrichtung abgesetzt, wobei die Hebeeinrichtung der Belade/Entladeöffnung des Drehherdofens zugeordnet ist. Das Werkstück wird dann mit der Hebeeinrichtung in ein Abschreckmedium abgesenkt und auf eine Kerntemperatur zwischen 60°C und 150°C zum Erreichen einer vorgegebenen Einhärtungstiefe (CHD) und zum Erreichen einer vorgegebenen Härte abgeschreckt, wobei bei beispielsweise Zahnrändern als Werkstücke in einer Tiefe von 5 mal CHD eine vorgegebene Härte im Zahngrund durch das Abschrecken erreicht werden soll. Die oben genannte Kerntemperatur zwischen 60°C und 150°C bedingt, dass keine zu großen Spannungen und damit Verzüge während des für das Abschrecken typischen Kristallgitterumklappens von Austenit nach Martensit entstehen.

Sobald die vorgegebene Einhärtungstiefe erreicht ist, wird das Werkstück aus dem Abschreckmedium gehoben und mit einem Belade/Entlademanipulator einer Nachbehandlung zugeführt, wobei das Nachbehandeln des Werkstücks zur Vorbereitung auf ein Anlassen des Werkstücks ein Waschen, Kühlen und Trocknen umfasst. Nach dem Nachbehandeln weist das Werkstück eine Kerntemperatur zwischen 25°C und 35°C auf, wobei eine Kerntemperatur in diesem Bereich gewährleistet, dass ein Wärmefluss von dem Kern des Werkstücks zum Randgefüge vermieden oder zumindest stark eingeschränkt wird und so die Gefügeeinstellung für das Randgefüge nicht negativ beeinflusst wird (bei der Verwendung von Zahnrädern als Werkstücke wird beispielsweise eine negative Beeinflussung der Gefügeeinstellung des Randgefüges vor allem im Zahngrund und in einer Tiefe am Zahngrund von 5 mal CHD vermieden).

Das Werkstück kann der Nachbehandlung mit dem ersten Belade/Entlademanipulator zugeführt werden, es ist jedoch bevorzugt, dass das Zuführen zum Nachbehandeln mit einem zweiten Belade/Entlademanipulator durchgeführt wird, da so vermieden werden kann, dass der erste Manipulator mit Abschreckmedium verunreinigt wird. Die einzelnen Schritte des Nachbehandelns werden vorzugweise in getrennten Zonen einer Nachbehandlungseinrichtung durchgeführt. Die Werkstücke werden vorzugsweise mit dem zweiten Belade/Entlademanipulator zwischen den einzelnen Zonen bewegt, wobei es jedoch auch möglich ist, dass für das Bewegen der Werkstücke zwischen den einzelnen Zonen der Nachbehandlungseinrichtung ein dritter Belade/Entlademanipulator zur Anwendung kommt.

Im Anschluss an das Nachbehandeln des Werkstücks wird dieses bei einer Temperatur zwischen 160°C und 180°C angelassen, um das Umklappen des Kristallgitters von Austenit nach Martensit noch weiter zu vervollständigen.

Im Rahmen dieser Anmeldung umfasst der Begriff "Werkstück" sowohl ein großes Werkstück, welches "als solches" die einzelnen Verfahrensschritte durchläuft, als auch eine Mehrzahl von Werkstücken, die auf einem Rost angeordnet die Verfahrensschritte durchlaufen.

Bei dem oben beschriebenen kontinuierlichen Verfahren zum Einsatzhärten von Werkstücken werden Transportzeiten minimiert und konstant gehalten und Lagerzeiten zwischen den einzelnen Behandlungsschritten vermieden, und es ist gewährleistet, dass vor dem Anlassen des Werkstückes dieses einen durch das Verfahren bestimmten Austenitgehalt aufweist, da das Werkstück, unabhängig von seiner Größe und Zusammensetzung, vor dem Anlassen stets auf eine Kerntemperatur zwischen 25°C und 35°C abgekühlt wird, wobei u.a. eine solche Kerntemperatur diesen definierten Austenitgehalt bedingt. Ein derart abgekühltes Werkstück neigt, zumindest bei der Verwendung von Wasser als Kühlmittel, zur Oxidation. Um dies zu vermeiden, wird das Werkstück erfindungsgemäß nach dem Kühlen getrocknet.

Die Verwendung von zumindest einem vollautomatischen Belade/Entlademanipulatoren ermöglicht eine kontinuierliche Verfahrensführung, da sämtliche Belade- und Entladevorgänge, beispielsweise von dem Voroxidationsofen in den Drehherdofen und von diesem auf die erste Hebeeinrichtung der Abschreckeinrichtung, nicht manuell ausgeführt werden müssen und so schwankende Lager- und Transportzeiten vermieden werden.

Die Taktrate bzw. Geschwindigkeit von automatisierten kontinuierlichen Verfahren wird stets durch den langsamsten Verfahrensschritt bestimmt. Insbesondere bei besonders schweren Werkstücken ist das Abschrecken ein relativ zeitaufwendiger Vorgang, da die Werkstücke unbedingt auf eine bestimmte Temperatur abgeschreckt werden müssen, um eine ausreichende Umwandlung des Randaustenits zu erreichen. Da die Abschreckeinrichtung dem Drehherdofen zugeordnet ist, d.h. der Drehherdofen über die Abschreckeinrichtung in radialer Richtung Be- und Entladen wird, ist der Drehherdofen blockiert, wenn ein Werkstück abgeschreckt wird, wodurch bei zeitaufwendig abzuschrekkenden Werkstücken das Abschrecken das Verfahren ausbremst und so die Effizienz des Verfahrens beeinträchtigt.

Um dies zu verhindern, erfolgt bei einem bevorzugten Ausführungsbeispiel des erfindungsgemäßen Verfahrens das Abschrecken des Werkstücks derart, dass das Werkstück zunächst in einer dem Drehherdofen zugeordneten ersten Kammer der Abschreckeinrichtung mit einem ersten Abschreckmedium für eine vorgegebene Zeitdauer abgeschreckt wird, das Werkstück nach dem ersten Abschrecken mit einem Belade/Entlademanipulator auf einer zweiten Hebeeinrichtung in einer zweiten Kammer der Abschreckeinrichtung abgesetzt wird, in ein zweites Abschreckmedium gesenkt wird und mit dem zweiten Abschreckmedium abgeschreckt wird, wobei die Kerntemperatur des Werkstücks nach dem Gesamtabschreckvorgang zwischen 60°C und 150°C beträgt.

Mit der Unterteilung des Abschreckens in zwei Teilschritte wird erreicht, dass das Verfahren auch bei langwierig abzuschreckenden Werkstücken schneller betrieben werden kann, da die erste Kammer der Abschreckeinrichtung, welche beim Abschrecken ein Beladen und Entladen des Drehherdofens blokkiert, für eine geringere Zeitdauer belegt ist. Sobald das abzuschreckende Werkstück aus der ersten Kammer entfernt ist, kann der Drehherdofen neu Entladen und/oder Beladen werden.

Um das Werkstück von der ersten in die zweite Kammer der Abschreckeinrichtung zu bewegen wird ein Belade/Entlademanipulator verwendet, wobei entweder der erste Belade/Entlademanipulator, welcher auch zum Beladen des Drehherdofens dient, oder aber ein zweiter Belade/Entlademanipulator verwendet werden kann. Vorzugsweise wird der zweite Belade/Entlademanipulator verwendet, da so vermieden werden kann, dass der erste Manipulator mit Abschreckmedium verunreinigt wird.

Bei dem ersten und dem zweiten Abschreckvorgang können entweder die gleichen oder verschiedene Abschreckmedien verwendet werden, wodurch die Flexibilität des Verfahrens im Hinblick auf das Abschrecken selber erheblich erhöht wird. Um die Effizienz des Abschreckens zu erhöhen ist es bevorzugt, das bzw. die Abschreckmedien während des Abschreckens mit einer entsprechenden Pumpe umzuwälzen.

Um die Effizienz und Gleichmäßigkeit des Abschreckens weiter zu steigern ist es bei einem bevorzugten Ausführungsbeispiels vorgesehen, dass das Werkstück von der ersten Hebeeinrichtung im ersten Abschreckmedium auf einer Dreheinrichtung mit Drehteller abgesetzt wird, wobei der Drehteller das Werkstück mit einer einstellbaren Drehzahl im Abschreckmedium gedreht wird. Um das Werkstück auf dem Drehteller der Dreheinrichtung absetzen zu können wird die erste Hebeeinrichtung über den äußeren Umfang des Drehtellers der Dreheinrichtung nach unten abgesenkt. Es ist ferner bevorzugt, besonders bei speziellen Werkstücken wie beispielsweise Zahnrädern, dass spezielle Außenbereiche, wie beispielsweise die Zahnkranzfläschen, mit einem Düsensystem angeströmt werden.

Wie bereits oben ausgeführt, ist es von wesentlicher Bedeutung für das Verfahren, dass die Kerntemperatur der Werkstücke nach dem Nachbehandeln 25°C bis 35°C beträgt. Ferner ist darauf zu achten, dass nicht ein Verfahrensschritt aufgrund seiner Dauer das gesamte Verfahren verlangsamt. Bei besonderes großen Werkstücken kann es jedoch vorkommen, dass die Zeitspanne, die für das Kühlen, vorgegeben durch die übrigen Verfahrensschritte, zur Verfügung steht, nicht ausreichend ist, um die oben genannte Kerntemperatur der Werkstücke zu erreichen.

Bei einem bevorzugten Ausführungsbeispiel umfaßt daher das Nachbehandeln einen weiteren Kühlschritt, bei welchem das Werkstück weiter abgekühlt wird, so dass am Ende des Nachbehandelns sichergestellt ist, dass bei den Werkstücken die oben genannte Kerntemperatur erreicht ist. Dieser zweite Kühlschritt kann entweder nach dem Trocknen oder aber direkt nach dem ersten Kühlen ausgeführt werden. Der zweite Kühlschritt wird insbesondere dann nach dem Trocknen ausgeführt, wenn mit einem anderen Kühlmittel als im ersten Schritt gekühlt werden soll und eine Verunreinigung des zweiten Kühlmittels durch das erste vermieden werden soll. Für den Fall, dass der zweite Kühlschritt nach dem Trocknen ausgeführt wird, und trotzdem werkstückbedingt mit einer wasserhaltigen Kühlflüssigkeit gekühlt werden muss, so ist darauf zu achten, dass das Werkstück rasch angelassen wird, um eine Oxidation an der Werkstückoberfläche zu vermeiden. Vorzugsweise werden die Schritte des Nachbehandelns für 20 Minuten pro Millimeter (20 min/mm) Einhärtungstiefe durchgeführt.

Bei dem Nachbehandeln kann es vorkommen, dass sich, in Abhängigkeit von der für das Werkstück verwendeten Legierung und der Ausformung des Werkstücks, dieses beim Waschen und Kühlen geringfügig verzieht. Daher ist es bevorzugt, dass das Werkstück direkt nach dem Kühlen kalt ausgerichtet wird, um ggf. aufgetretene Verzüge des Werkstückes zu beseitigen.

Um eine weitere Aushärtung insbesondere der Randbereiche des Werkstücks zu erzielen, ist es bei einer bevorzugten Ausführungsform des Verfahrens vorgesehen, dass das Werkstück nach dem Anlassen zumindest in Teilbereichen einer Kugelstrahlverfestigung unterzogen wird.

Die oben genannte Aufgabe wird ferner gelöst durch eine erfindungsgemäße Anlage zum kontinuierlichen Einsatzhärten von Werkstücken, wobei die Anlage einen Voroxidationsofen und einen Drehherdofen mit zumindest einer Belade/Entladeöffnung und mit mehreren über vertikal bewegbare Türen getrennte Behandlungszonen aufweist. Der Belade/Entladeöffnung des Drehherdofens ist eine Abschreckeinrichtung mit zumindest einer Hebeeinrichtung zugeordnet, und der Abschreckeinrichtung ist eine Nachbehandlungseinrichtung mit einer Waschzone, einer Kühlzone und einer Trockenzone nachgeschaltet. Die Anlage umfaßt ferner einen Anlassofen sowie zumindest einen Belade-/Entnahmemanipulator, mit welchem die Werkstücke in den Drehherdofen eingeführt werden und nach der Wärmebehandlung aus diesem entnommen werden, und auf der Hebeeinrichtung der Abschreckeinrichtung abgesetzt werden. Der Belade-/Entnahmemanipulator dient ferner dazu, das Werkstück aus der Abschreckeinrichtung zu entnehmen und der Nachbehandlungseinrichtung zuzuführen.

Für den Fall, dass die Waschzone, die Kühlzone und die Trockenzone als separate Einrichtungen ausgebildet sind, kann der Belade-/Entnahmemanipulator ferner dazu verwendet werden, die Werkstücke zwischen den einzelnen Einrichtungen zu bewegen. Die Nachbehandlungseinrichtung kann jedoch auch so ausgebildet sein, dass die Werkstücke auf Transportrollen oder mit Förderketten von einer Zone zur nächsten transportiert werden.

Um den Ausfall des Belade-/Entnahmemanipulators zu kompensieren, kann es ferner vorgesehen sein, dass die Anlage einen zweiten Belade-/Entnahmemanipulator aufweist, wobei vorzugsweise vorgesehen ist, dass der erste Belade-/Entnahmemanipulator lediglich zum Be- und Entladen des Drehherdofens dient und der zweite Belade-/Entnahmemanipulator das Werkstück aus der Abschreckeinrichtung entnimmt und der Nachbehandlungseinrichtung zuführt. Die Verwendung von zumindest zwei Belade-/Entnahmemanipulatoren hat ferner den Vorteil, dass der erste Belade-/Entnahmemanipulator nicht mit Abschreckmedium verunreinigt wird, und dass die Taktzeiten der Anlage verringert werden können, da die oben beschriebenen Belade-, Entlade- und Zuführungsoperationen auf zwei Manipulatoren aufgeteilt werden können. Ferner besteht der Vorteil, dass bei einem Ausfall eines Belade/Entlademanipulators mit dem zweiten Belade/Entlademanipulator noch die Drehherdofenanlage nach den vorgesehenen Verfahrensschritten entleert werden kann, so dass der finanzielle Schaden in Grenzen gehalten werden kann. Hierfür müsste unter Umständen ein Belade/Entlademanipulator innerhalb einer Taktzeit in eine Parkposition gebracht werden, die den Verfahrablauf nicht stört. Bei der Verwendung von Belade-/Entnahmemanipulatoren weisen die beiden Manipulatoren ein gemeinsames Führungssystem auf, da nur so gewährleistet ist, dass der eine Manipulator als Ersatz des anderen eingesetzt werden kann.

Um, wie bereits oben ausgeführt, zu verhindern, dass ggf. das Abschrecken das Gesamtverfahren ausbremst, weist eine bevorzugte Ausführungsform der Anlage eine Abschreckeinrichtung mit zwei Abschreckkammern auf, wobei jede dieser Abschreckkammern eine Hebeeinrichtung umfaßt. Um die Verfahrensführung möglichst flexibel zu halten, sind die beiden Hebeeinrichtungen getrennt voneinander vertikal bewegbar. Um einen raschen und möglichst einfachen Transport des Werkstücks aus dem Drehherdofen in die Abschreckeinrichtung zu gewährleisten, ist die erste Abschreckkammer der Abschreckeinrichtung dem Drehherdofen zugeordnet, d.h. derart direkt vor der Belade-/Entladeöffnung des Drehherdofens angeordnet, dass ein Belade-/Entnahmemanipulator zum Entladen des Drehherdofens und Absetzen des Werkstücks auf der ersten Hebeeinrichtung lediglich in radialer Richtung verfahren werden muss.

Wie bereits angedeutet, ist der Abschreckvorgang kritisch, da dieser ggf. für das Verfahren geschwindigkeitsbestimmend sein kann. Um das Abschrecken zu beschleunigen, ist bei einer bevorzugten Ausführungsform der Anlage vorgesehen, dass die Abschreckeinrichtung bzw. eine Kammer der Abschreckeinrichtung eine Dreheinrichtung mit einem Drehteller umfaßt, wobei der Drehteller der Dreheinrichtung derart ausgebildet ist, dass die Hebeeinrichtung über den äußeren Umfang des Drehtellers nach unten abgesenkt werden kann, und auf diese Weise das Werkstück auf dem Drehteller abgelegt werden kann. Die Abschreckeinrichtung bzw. eine oder beide der Kammern der Abschreckeinrichtung kann bzw. können mit Düsensystemen ausgerüstet sein, um ein gezieltes Anströmen bestimmter Bereiche des Werkstücks zu ermöglichen.

Um zu verhindern, dass das Werkstück bei der Entnahme aus dem Drehherdofen und dem Absetzen auf der Hebeeinrichtung der Abschreckeinrichtung bzw. der ersten Kammer der Abschreckeinrichtung durch Atmosphäreneinflüsse beeinträchtigt wird, ist es bevorzugt, dass der Abschreckeinrichtung bzw. der ersten Kammer der Abschreckeinrichtung eine gasdichte Eingangs-/Ausgangsschleuse mit einer Mehrzahl von gasdicht-verschließbaren Türen zugeordnet ist. Die Anzahl und die Anordnung der gasdicht-verschließbaren Türen ist abhängig davon, wie die Werkstücke in den Drehherdofen eingebracht werden, ggf. zwischen den einzelnen Kammern der Abschreckeinrichtung bewegt werden, und der Abschreckeinrichtung entnommen werden.

Um auch bei großen Werkstücken sicherzustellen, dass die Kerntemperatur der Werkstücke vor dem Anlassen zwischen 25°C und 35°C beträgt, umfasst bei einer bevorzugten Ausführungsform der erfindungsgemäßen Anlage die Nachbehandlungseinrichtung eine weitere Kühlzone, wobei diese Kühlzone der Trockenzone vor- oder nachgeschaltet sein kann. In beiden Kühlzonen kann das gleiche Kühlmittel, oder aber unterschiedliche Kühlmittel verwendet werden, wobei bei der Verwendung von Wasser als Kühlmittel und der Anordnung der Kühlzone hinter der Trokkenzone (bezogen auf den Verfahrensablauf) darauf zu achten ist, dass das Werkstück rasch dem Anlassofen zugeführt wird.

Um eine Überarbeitung des Werkstücks vor dem Anlassen zu ermöglichen, ist es bevorzugt, dass die Anlage eine der Nachbehandlungseinrichtung nachgeschaltete Kaltrichteinrichtung zum Richten der Werkstücke umfasst. Ferner kann die Anlage eine dem zumindest einen Anlassofen nachgeschaltete Kugelstrahlverfestigungseinrichtung umfassen.

Im Nachfolgenden wird unter Bezugnahme auf die beigefügte Zeichnung ein Ausführungsbeispiel des erfindungsgemäßen Verfahrens sowie ein Ausführungsbeispiel der erfindungsgemäßen Anlage beschrieben. In der Zeichnung zeigt:
Figur 1 eine Draufsicht auf das Ausführungsbeispiel der erfindungsgemäßen Anlage und
Figur 2 eine detaillierte Draufsicht auf die Abschreckeinrichtung gemäß dem Ausführungsbeispiel der erfindungsgemäßen Anlage.

Figur 1 zeigt eine Draufsicht des Ausführungsbeispiels der erfindungsgemäßen Anlage. Die Anlage umfasst einen Voroxidationsofen (1), in welchem Werkstücke (100) zur Aktivierung auf eine Temperatur zwischen 400°C und 500°C erwärmt werden. Sollten die Werkstücke Schneidöl- oder Waschmittelrückstände aufweisen, werden diese im Voroxidationsofen abgebrannt. Die Beheizung der Werkstücke im Voroxidationsofen erfolgt vorzugsweise durch senkrecht angeordnete (nicht darstellte) Gasbrenner. In der Ofendecke angeordnete Lüfter dienen zur Umwälzung der Atmosphäre im Voroxidationsofen. Der Transport durch den Ofen erfolgt entweder über angetriebene Transportrollen oder Förderketten. Am Eingang und Ausgang des Voroxidationsofens ist dieser mit verschließbaren Türen versehen. Am in Figur 1 links dargestellten Ende des Ofens ist schematisch ein Verfahrwagen mit Hubtisch dargestellt, auf welchen die Werkstücke nach Durchlaufen des Voroxidationsofens befördert werden. Bei dem in Figur 1 dargestellten Ausführungsbeispiel ist der Verfahrwagen senkrecht zu dem Voroxidationsofen bewegbar.

Die erfindungsgemäße Anlage umfasst ferner einen Drehherdofen (50) mit fünf vertikal bewegbaren, ggf. gasdichten Türen (51a, 51b, 51c, 51d, 51e), wobei die Türen eine Aufheizzone (52a), eine ersten Aufkohlungszone (52b), eine zweiten Aufkohlungszone (52c), eine Härtezone (52d) sowie eine Belade-/Entladezone (52e) begrenzen. Der Drehherdofen wird über einen (nicht dargestellten) geregelten Antrieb über Zahnrad und Zahnstange angetrieben. Über den Drehherdofen sind (nicht gezeigte) Absolutwertgeber verteilt, um ein Abschalten einzelner oder mehrerer Behandlungszonen zu ermöglichen. Gelagert ist der Drehherdofen auf Rollenböcken, und die lagegenaue Seitenführung wird durch Zentrierrollen hergestellt. Der Drehherdofen ist nach außen über eine innere und äußere Öltasse abgedichtet und wird durch senkrecht angeordnete, gasbeheizte, vollkeramische Mantelstrahlrohre beheizt. Zum Beladen und Entladen weist der Drehherdofen in seiner Außenwand (54) eine vorzugsweise gasdicht verschließbare Belade-/Entladeöffnung (53) auf.

Der Belade-/Entladeöffnung ist eine Abschreckeinrichtung (40) derart zugeordnet, dass ein Belade-/Entlademanipulator (10, 10', 20) das Werkstück durch eine radiale Bewegung aus der Belade-/Entladezone (52e) entnehmen kann und auf einer Hebeeinrichtung der Abschreckeinrichtung (40) absetzen kann.

Die Abschreckeinrichtung (40) wird nun unter Bezugnahme auf Figur 2 detaillierter beschrieben. Die in Figur 2 dargestellte Abschreckeinrichtung (40) umfasst zwei Abschreckkammern, wobei jede Abschreckkammer ein Ölbad zum Abschrecken der Werkstücke und eine Hebeeinrichtung mit Hebeteller (43a, 43b) umfasst. Der ersten Abschreckkammer (in der Zeichnung unten dargstellt) ist eine gasdichte Eingangs/Ausgangsschleuse (41) mit einer Mehrzahl von gasdicht verschließbaren Türen zugeordnet, wobei die Türen aus gründen der Übersichtlichkeit nicht dargestellt sind. Im Ölbad der ersten Abschreckkammer ist eine Dreheinrichtung mit Drehteller (44) angeordnet, wobei der Drehteller über einen Antrieb (42) bewegt wird. In mindestens dem ersten Ölbad ist ferner ein Düsensystem angeordnet, um das Anströmen bestimmter Bereiche der Werkstücke zu ermöglichen, und das Öl in den Ölbädern wird mit Axialdüsen umgewälzt. Bei anderen Ausführungsbeispielen können andere Abschreckmittel verwendet werden, wobei die Abschreckeinrichtung jeweils an das bzw. die verwendeten Abschreckmedien anzupassen ist, wobei die Wahl des Abschreckmittels primär von der Größe und Beschaffenheit des Werkstücks abhängt.

Die erfindungsgemäße Anlage umfasst ferner eine Nachbehandlungseinrichtung (60) mit einer Waschzone (61), einer ersten Kühlzone (62), einer zweiten Kühlzone (63) und einer Trockenzone (64), wobei bei dem gezeigten Ausführungsbeispiel die jeweiligen Zonen als separate Einrichtungen ausgebildet sind (und nachfolgend auch so bezeichnet werden). Sobald das Werkstück in die Wascheinrichtung eingebracht ist, wird das Werkstück über ein Düsensystem mit einer Waschflüssigkeit gewaschen, wobei die Wahl der Waschflüssigkeit primär von dem bzw. den Abschreckmedium abhängig ist. Üblich ist die Verwendung von Wasser, ggf. mit Zusätzen, als Waschflüssigkeit. Um die Effizienz des Waschens zu erhöhen wird der Waschvorgang bei Temperaturen zwischen 40°C und 80°C durchgeführt.

Von der Wascheinrichtung (61) wird das Werkstück in die erste Kühleinrichtung (62) bewegt und dort mit einer ersten Kühlflüssigkeit, üblicherweise Wasser, abgekühlt, wobei bevorzugt ist, dass das Werkstück in die Flüssigkeit abgesenkt wird. Nach Ablauf einer vorgegebenen ersten Kühlzeit wird das Werkstück entnommen und in Abhängigkeit von der Kerntemperatur des Werkstücks entweder der zweiten Kühleinrichtung (63) oder der Trockeneinrichtung (64) zugeführt. Für den Fall, dass die takt- und verfahrensbedingte erste Kühlzeit nicht ausreichte, um die Kerntemperatur auf zwischen 25°C und 35°C abzusenken, wird das Werkstück der zweiten Kühleinrichtung (63) zugeführt, ansonsten der Trockeneinrichtung (64). Wiederum nach Ablauf einer vorgegebenen zweiten Kühlzeit wird das Werkstück der zweiten Kühleinrichtung entnommen und der Trockeneinrichtung (64) zugeführt und in dieser getrocknet, beispielsweise mit Ventilator und/oder einem Gebläse. Die einzelnen Einrichtungen der Nachbehandlungseinrichtung (60) sind quasi "in Reihe" geschaltet, was zur Folge hat, dass die Behandlungszeiten in allen Einrichtungen gleich sind (d.h. auch die erste Abkühlzeit entspricht zweiter Abkühlzeit).

Nach dem Trocknen werden die Werkstücke der Trockeneinrichtung (64) entnommen und über einen Querfahrwagen (70) einem von zwei Anlassöfen (81, 82) zugeführt, wobei den Anlassöfen bei einem alternativen Ausführungsbeispiel eine Kaltrichteinrichtung vorgeschaltet sein kann. Den Anlassöfen kann bei einem alternativen Ausführungsbeispiel ferner eine Kugelstrahlverfestigungseinrichtung nachgeschaltet sein.

Das in Figur 1 gezeigte Ausführungsbeispiel umfasst ferner zwei Belade/Entlademanipulatoren (10, 20), wobei der erste Belade/Entlademanipulator (10) in zwei Stellungen (10, 10') dargstellt ist. Die beiden Belade/Entlademanipulatoren (10, 20) sind auf einem gemeinsamen Führungssystem (30) verfahrbar, so dass gewährleistet ist, dass bei dem Ausfall eines Belade/Entlademanipulators der andere Belade/Entlademanipulator die Aufgaben des ausgefallenen Belade/Entlademanipulators übernehmen kann. Der erste Belade/Entlademanipulator (10) dient zum Beladen und Entladen des Drehherdofens, während der zweite Belade/Entlademanipulator (20) dazu dient, das Werkstück von der ersten Hebeeinrichtung auf die zweite Hebeeinrichtung zu bewegen, und ferner dazu vorgesehen ist, die Werkstücke der Nachbehandlungseinrichtung zuzuführen und es zwischen den einzelnen Einrichtungen der Nachbehandlungseinrichtung zu bewegen. Bei dem gezeigten Ausführungsbeispiel sind die Belade/Entlademanipulatoren als Hebe/Senkmanipulatoren ausgebildet, d.h. sie untergreifen das Werkstück zum Anheben und werden zum Absenken in geeignete Ausnehmen eingefahren, wobei das Werkstück abgelegt wird, beispielsweise im Drehherdofen. Nach dem Ablegen des Werkstücks wird der jeweilige Belade/Entlademanipulator über die Ausnehmungen entfernt.

Im Nachfolgenden wird ein Ausführungsbeispiel des erfindungsgemäßen Verfahrens anhand der Figuren 1 und 2 beschrieben. Das Werkstück (100) wird zunächst in einen Voroxidationsofen (1) eingebracht, in welchem das Werkstück bei einer Temperatur zwischen 200°C und 500°C voroxidiert wird. Bei dem Werkstück kann es sich beispielsweise um Großzahnräder handeln, die beispielsweise aus 18CrNiMo7/6- oder 16MnCr5-Stahl hergestellt sind. Sollte das Werkstück Schneidöl- oder Waschmittelrückstände aufweisen, werden diese abgebrannt. Am Ende des Ofens wird das Werkstück auf einen verfahrbaren Hubtisch ausgefahren und von diesem dem ersten Belade/Entlademanipulator (10) zugeführt. Der Belade/Entlademanipulator untergreift das Werkstück, hebt es an und verfährt mit dem aufliegendem Werkstück in Richtung Abschreckeinrichtung (40) vor die Belade/Entladeöffnung (53) des Drehherdofens (50). In Figur 1 ist der erste Belade/Entlademanipulator (10) in zwei Positionen (10, 10') gezeigt, nämlich einmal der Aufnahmeposition (10) und einmal in der Position, in welcher das Werkstück in den Drehherdofen eingebracht wird.

Zum Einbringen des Werkstückes (100) in den Drehherdofen (50) wird der Belade/Entlademanipulator samt Werkstück über (nicht dargestellte) verschließbare Öffnungen der Eingangs-/Ausgangsschleuse (41) durch die geöffnete Belade/Entladeöffnung (53) des Drehherdofens in diesen eingebracht und das Werkstück in der Belade/Entladezone (52e) abgesetzt.

Vorzugsweise sind sämtliche Aufnahme- oder Absetzpositionen bei der Anlage derart gestaltet, dass ein Belade/Entlademanipulator die Werkstücke untergreifen kann.

Das Werkstück wird zunächst in der Aufheizzone (52a) auf eine vorgegebene Aufkohlungstemperatur erwärmt, wobei die Temperaturen in der Aufheizzone zwischen 400°C und 960°C liegen. Nachdem das Werkstück die erforderliche Temperatur erreicht hat, wird es über die geöffnet Tür (51a) in die erste Aufkohlungszone (52b) eingebracht und mit einem vorgegebenen Gas, wie beispielsweise Endogas oder Propan, aufgekohlt. Bei dem in Figur 1 gezeigten Ausführungsbeispiel ist das Aufkohlen auf zwei Teilschritte unterteilt, um die Flexibilität des Aufkohlens selber zu erhöhen. Nach der Behandlung des Werkstücks in der ersten Aufkohlungszone (52b) wird dieses über die geöffnete Tür (51b) in die zweite Aufkohlungszone (52c) geführt. Die Aufkohlung selber findet bei Temperaturen zwischen 900°C und 1000°C statt. Nach dem Aufkohlen wird das Werkstück über die geöffnete Tür (51c) in die Härtezone (52d) überführt, in welcher das Werkstück auf eine vorgegebenen Härtetemperatur eingestellt wird, wobei diese Temperatur vorzugsweise in dem Bereich zwischen 820°C und 860°C liegt. Nach der Verweilzeit in der Härtezone (52d) wird das Werkstück über die geöffnete Tür (51d) in die Belade/Entladezone (52e) geführt, wobei die Atmosphäre aus der Härtezone in die Belade/Entnahmezone entweicht und über einen separaten Austritt und mit einer Fackel abgebrannt wird. Zur Entnahme des Werkstücks aus dem Drehherdofen (50) wird dieses von dem ersten Belade/Entlademanipulator (10) untergriffen und durch die verschließbar Tür (53) des Drehherdofens (50) bewegt und auf dem Hebeteller (53a) der ersten Hebeeinrichtung angeordnet. Dabei wird ein Teil der Ofenatmosphäre über einen Flammenschleier am Eintritt des Manipulators in die Abschreckkammer abgebrannt, um den Eintritt von zuviel Sauerstoff in die Anlage zu vermeiden. Vor dem Absenken des Hebetellers wird die Ofentüre wieder verschlossen, der Manipulator verlässt die Abschreckeinrichtung (40) und die Außentüre wird geschlossen. Der Hebeteller (53a) der Hebeeinrichtung wird dann abgesenkt und das Werkstück im ersten Ölbad auf dem Drehteller (44) der Dreheinrichtung abgesetzt. Das Werkstück verweilt nun für eine vorgegebene Abschreckzeit im ersten Ölbad. Während dieser Zeit wird das Öl durch zumindest eine (nicht gezeigte) Axialpumpe umgewälzt, wobei die Drehzahl der Pumpe stufenlos verstellbar ist, und die Randbereiche des Werkstücks werden von einem Düsensystem gezielt mit Öl angeströmt. Während des Abschreckvorgangs wird das Werkstück über die Dreheinrichtung gedreht, wobei deren Drehzahl stufenlos zwischen 1 bis 10 Umdrehungen pro Minute verstellbar ist.

Nach Ablauf der vorgegebenen Zeitdauer wird das Werkstück mit dem Hebeteller (43a) der Hebeeinrichtung aus dem Ölbad gehoben und, ggf. nach einer vorgegebenen Abtropfzeit, wird die Außentüre für den zweiten Belade/Entlademanipulator geöffnet. Bei der in Figur 1 gezeigten Anlage wird das Werkstück dann von dem zweiten Belade/Entlademanipulator (20) untergriffen und über eine (nicht gezeigte) Öffnung aus der Eingangs/Ausgangsschleuse der ersten Kammer der Abschreckeinrichtung (40) entfernt, wobei die geöffnete Tür beim Entfernen des Werkstücks mit einem Gasschleier belegt wird. Das Werkstück wird nun von dem Belade/Entlademanipulator (20) auf den Hebeteller (43b) der zweiten Hebeeinrichtung abgesetzt, und das Werkstück wird dann in dem zweites Ölbad abgesetzt, wobei bei einem alternativen Ausführungsbeispiel auch in dem Ölbad der zweiten Abschreckkammer eine Dreheinrichtung angeordnet sein kann. Nach dem Ablauf einer vorgegebenen Abschreckzeit wird das Werkstück über den Hebeteller (43b) der zweiten Hebeeinrichtung aus dem Ölbad gehoben, wobei die Kerntemperatur des Werkstücks nach dem Gesamtabschreckvorgang zwischen 60°C und 150°C beträgt.

Das Werkstück wird dann, vorzugsweise nach einer gewissen Ölabtropfzeit, von dem zweiten Belade/Entlademanipulator (20) untergriffen und der Nachbehandlungseinrichtung (60) zugeführt, wobei das Werkstück zunächst in der Wascheinrichtung (61) der Nachbehandlungseinrichtung (60) abgesetzt wird. Das Werkstück wird über ein (nicht dargestelltes) Düsensystem mit Waschflüssigkeit, bei welcher es sich vorzugsweise um Wasser mit gegebenenfalls einem Zusatz handelt, gewaschen. Um eine effiziente Entfernung des Öls von dem Werkstück zu gewährleisten, hat die Waschflüssigkeit eine Temperatur zwischen 60°C und 90°C. Nachdem das Werkstück gewaschen wurde, wird es mit dem zweiten Belade/Entlademanipulator der ersten Kühleinrichtung (62) zugeführt, in welcher das Werkstück in eine Kühlflüssigkeit, vorzugsweise Wasser, abgetaucht und gekühlt wird, wobei die Temperatur der Kühlflüssigkeit zwischen 20°C und 40°C beträgt. Nach dem Ablauf der ersten Abkühlzeit wird das Werkstück der ersten Kühleinrichtung entnommen und die Kerntemperatur des Werkstücks ermittelt. Falls diese nicht in dem Bereich zwischen 25°C und 35°C liegen sollte, wird das Werkstück mit dem Belade/Entlademanipulator der zweiten Kühleinrichtung (63) der Nachbehandlungseinrichtung (60) zugeführt, in welcher das Werkstück auf eine Kerntemperatur zwischen 25°C und 35°C abgekühlt wird.

Nach Ablauf der vorgegebenen zweiten Abkühlzeit, die aus oben genannten Gründen der ersten Abkühlzeit entspricht, wird das Werkstück mit dem zweiten Belade/Entlademanipulator (20) der Trockeneinrichtung (63) zugeführt, in welcher das Werkstück über Ventilatoren und/oder Gasdüsen getrocknet wird. Eine solche Trocknung ist notwendig, da durch die zuvor erfolgte Kühlung des Werkstücks die Oberflächentemperatur des Werkstücks bereits soweit erniedrigt wurde, dass die noch von dem Kühlvorgang anhaftende Waschflüssigkeit nicht schnell genug verdampft und daher, falls mit Wasser gekühlt wurde, eine Oxidation der Werkstückoberfläche einsetzen kann.

Nach dem Trocknen wird das Werkstück einem der beiden Anlassöfen zugeführt, in welchen die Werkstücke bei einer Temperatur zwischen 160°C und 180°C angelassen werden. Bei einem alternativen Ausführungsbeispiel kann das Werkstück nach dem Anlassen zumindest in Teilbereichen noch einer Kugelstrahlverfestigung unterzogen wird.

## Patentansprüche

1. Verfahren zum kontinuierlichen Einsatzhärten von Werkstücken, umfassend die Schritte
a) Aktivieren des Werkstücks (100) in einem Voroxidationsofen (1) bei einer Temperatur zwischen 400°C und 500°C,
b) Einbringen des Werkstücks in einen Drehherdofen (50) über eine verschließbare Belade/Entladeöffnung (53) des Drehherdofens mit einem ersten Belade/Entlademanipulator (10, 10'), Erwärmen des Werkstücks auf eine vorgegebene Aufkochlungstemperatur, Aufkohlen des Werkstücks bis zum Erreichen einer vorgegebenen Aufkohlungstiefe (CD) und Härten des Werkstücks bei einer vorgegebenen Härtetemperatur,
c) Entnehmen des Werkstücks mit dem ersten Belade/Entlademanipulator (10, 10') aus dem Drehherdofen (50) über die Belade/Entladeöffnung (53) und Anordnen des Werkstücks auf einer ersten Hebeeinrichtung einer Abschreckeinrichtung (40), wobei die Hebeeinrichtung der Belade/Entladeöffnung des Drehherdofens zugeordnet ist,
d) Absenken des Werkstücks in ein Abschreckmedium und Abschrecken des Werkstücks auf eine Kerntemperatur zwischen 60°C und 150°C zum Erreichen einer vorgegebenen Einhärtungstiefe (CHD) und zum Erreichen einer vorgegebenen Härte,
e) Nachbehandeln des Werkstücks zur Vorbereitung auf ein Anlassen, wobei das Nachbehandeln ein Waschen, Kühlen und Trocknen umfasst, und wobei das Werkstück nach dem Nachbehandeln eine Kerntemperatur zwischen 25°C und 35°C aufweist, und
f) Anlassen des Werkstücks bei einer Temperatur zwischen 160°C und 180°C.

2. Verfahren zum kontinuierlichen Einsatzhärten von Werkstücken nach Anspruch 1, **dadurch gekennzeichnet, dass** das Abschrecken des Werkstücks gemäß Schritt d) derart erfolgt, dass das Werkstück zunächst in einer dem Drehherdofen zugeordneten ersten Kammer der Abschreckeinrichtung mit einem ersten Abschreckmedium für eine vorgegebene Zeitdauer abgeschreckt wird, das Werkstück nach dem ersten Abschrecken mit einem Belade/Entlademanipulator (10, 10', 20) auf einer zweiten Hebeeinrichtung in einer zweiten Kammer der Abschreckeinrichtung abgesetzt wird, in ein zweites Abschreckmedium gesenkt wird und mit dem zweiten Abschreckmedium abgeschreckt wird, wobei die Kerntemperatur des Werkstücks nach dem Gesamtabschreckvorgang zwischen 60°C und 150°C beträgt.

3. Verfahren zum kontinuierlichen Einsatzhärten von Werkstücken nach einem der Ansprüche 1 oder 2, **dadurch gekennzeichnet, dass** das Werkstück von der ersten Hebeeinrichtung im ersten Abschreckmedium auf einem Drehteller (44) einer Dreheinrichtung abgesetzt wird, die das Werkstück mit einer einstellbaren Drehzahl im Abschreckmedium dreht, wobei die erste Hebeeinrichtung zum Absetzen des Werkstücks über den äußeren Umfang des Drehtellers der Dreheinrichtung nach unten abgesenkt wird.

4. Verfahren zum kontinuierlichen Einsatzhärten von Werkstücken nach einem der Ansprüche 1 bis 3, **dadurch gekennzeichnet, dass** bei dem Nachbehandeln gemäß Schritt e) ein weiteres mal gekühlt wird.

5. Verfahren zum kontinuierlichen Einsatzhärten von Werkstücken nach einem der Ansprüche 1 bis 4, **dadurch gekennzeichnet, dass** jeder Schritt des Nachbehandelns für 20 Minuten pro mm Einhärtungstiefe durchgeführt wird.

6. Verfahren zum kontinuierlichen Einsatzhärten von Werkstücken nach einem der Ansprüche 1 bis 5, **dadurch gekennzeichnet, dass** direkt nach dem Kühlen gemäß Schritt e) das Werkstück kalt gerichtet werden.

7. Verfahren zum kontinuierlichen Einsatzhärten von Werkstücken nach einem der Ansprüche 1 bis 6, **dadurch gekennzeichnet, dass** das Werkstück nach dem Anlassen gemäß Schritt f) zumindest in Teilbereichen einer Kugelstrahlverfestigung unterzogen wird.

8. Anlage zum kontinuierlichen Einsatzhärten von Werkstücken, aufweisend
einen Voroxidationsofen (1),
einen Drehherdofen (50) mit zumindest einer Belade/Entladeöffnung (53) und mit mehreren über vertikal bewegbare Türen (51a, 51b, 51c, 51d, 51e) getrennte Behandlungszonen (52a, 52b, 52c, 52d, 52e),
eine der Belade/Entladeöffnung (53) zugeordnete Abschreckeinrichtung (40) mit zumindest einer Hebeeinrichtung,
eine Nachbehandlungseinrichtung (60) mit einer Waschzone, einer Kühlzone und einer Trockenzone,
zumindest einen Belade/Entnahmemanipulator (10, 10', 20), und
zumindest einen Anlassofen (81, 82).

9. Anlage zum kontinuierlichen Einsatzhärten von Werkstücken nach Anspruch 8, **dadurch gekennzeichnet, dass** die Abschreckeinrichtung (40) zwei Abschreckkammern und zwei Hebeeinrichtungen aufweist, wobei die beiden Hebeeinrichtungen getrennt voneinander vertikal bewegbar sind und die erste Abschreckkammer dem Drehherdofen zugeordnet ist.

10. Anlage zum kontinuierlichen Einsatzhärten von Werkstücken nach Anspruch 8 oder 9, **dadurch gekennzeichnet, dass** die Abschreckeinrichtung (40) bzw. eine Kammer der Abschreckeinrichtung eine Dreheinrichtung mit einem Drehteller (44) umfasst, wobei der Drehteller der Dreheinrichtung derart ausgebildet ist, dass die Hebeeinrichtung über den äußeren Umfang des Drehtellers nach unten abgesenkt werden kann.

11. Anlage zum kontinuierlichen Einsatzhärten von Werkstücken nach einem der Ansprüche 8 bis 10, **dadurch gekennzeichnet, dass** der Abschreckeinrichtung (40) bzw. der ersten Kammer der Abschreckeinrichtung eine gasdichte Eingangs/Ausgangsschleuse (41) mit einer Mehrzahl von gasdicht verschließbaren Türen zugeordnet ist.

12. Anlage zum kontinuierlichen Einsatzhärten von Werkstücken nach Anspruch 11, **dadurch gekennzeichnet, dass** zumindest eine der gasdicht verschließbaren Türen eine Einrichtung zum Erzeugen eines Fluidschleiers aufweist.

13. Anlage zum kontinuierlichen Einsatzhärten von Werkstücken nach einem der Ansprüche 8 bis 12, **dadurch gekennzeichnet, dass** die Nachbehandlungseinrichtung (60) eine weitere Kühlzone umfasst.

14. Anlage zum kontinuierlichen Einsatzhärten von Werkstücken nach einem der Ansprüche 8 bis 13, **dadurch gekennzeichnet, dass** die Anlage ferner eine der Nachbehandlungseinrichtung (60) nachgeschaltete Kaltrichteinrichtung umfasst.

15. Anlage zum kontinuierlichen Einsatzhärten von Werkstücken nach einem der Ansprüche 8 bis 14, **dadurch gekennzeichnet, dass** die Anlage ferner eine dem zumindest einen Anlassofen (81, 82) nachgeschaltete Kugelstrahlverfestigungseinrichtung umfasst.

## Claims

1. Method for continuous case hardening of workpieces, comprising the steps of:
a) activating the workpiece (100) in a pre-oxidation furnace (1) at a temperature of between 400 °C and 500 °C,
b) introducing the workpiece into a rotary hearth furnace (50) via a closable loading/unloading opening (53) of the rotary hearth furnace by means of a first loading/unloading manipulator (10, 10'), heating the workpiece to a predetermined carburising temperature, carburising the workpiece until a predetermined carburisation depth (CD) is achieved and hardening the workpiece at a predetermined hardening temperature,
c) removing the workpiece from the rotary hearth furnace (50) via the loading/unloading opening (53) by means of the first loading/unloading manipulator (10, 10') and arranging the workpiece on a first lifting device of a quenching device (40), wherein the lifting device is associated with the loading/unloading opening of the rotary hearth furnace,
d) lowering the workpiece into a quenching medium and quenching the workpiece to a core temperature of between 60 °C and 150 °C to achieve a predetermined hardening depth (CHD) and to achieve a predetermined hardness,
e) post-treating the workpiece to prepare for tempering, wherein the post-treatment comprises washing, cooling and drying, and wherein the workpiece has a core temperature of between 25 °C and 35 °C after the post-treatment, and
f) tempering the workpiece at a temperature of between 160 °C and 180 °C.

2. Method for continuous case hardening of workpieces according to claim 1, **characterised in that** the quenching of the workpiece according to step d) takes place in such a way that the workpiece is initially quenched in a first chamber, associated with the rotary hearth furnace, of the quenching device by means of a first quenching medium for a predetermined duration, after the first quenching the workpiece is deposited by means of a loading/unloading manipulator (10, 10', 20) on a second lifting device in a second chamber of the quenching device, is lowered into a second quenching medium and is quenched by means of the second quenching medium, the core temperature of the workpiece after the entire quenching process being between 60 °C and 150 °C.

3. Method for continuous case hardening of workpieces according to either claim 1 or claim 2, **characterised in that** the workpiece is deposited by the first lifting device in the first quenching medium on a rotary plate (44) of a rotary device which rotates the workpiece at an adjustable rotational speed in the quenching medium, the first lifting device being lowered downwards over the outer periphery of the rotary plate of the rotary device to deposit the workpiece.

4. Method for continuous case hardening of workpieces according to any of claims 1 to 3, **characterised in that**, during the post-treatment according to step e), further cooling takes place.

5. Method for continuous case hardening of workpieces according to any of claims 1 to 4, **characterised in that** each post-treatment step is performed for 20 minutes per mm hardening depth.

6. Method for continuous case hardening of workpieces according to any of claims 1 to 5, **characterised in that**, directly after the cooling according to step e), the workpiece is cold-straightened.

7. Method for continuous case hardening of workpieces according to any of claims 1 to 6, **characterised in that**, after the tempering according to step f), the workpiece is subjected to shot peening, at least in portions.

8. System for continuous case hardening of workpieces, comprising
a pre-oxidation furnace (1),
a rotary hearth furnace (50) comprising at least one loading/unloading opening (53) and comprising a plurality of treatment zones (52a, 52b, 52c, 52d, 52e) separated via vertically movable doors (51 a, 51 b, 51 c, 51 d, 51 e),
a quenching device (40) which is associated with the loading/unloading opening (53) and comprises at least one lifting device,
a post-treatment device (60) comprising a washing zone, a cooling zone and a drying zone,
at least one loading/removal manipulator (10, 10', 20), and
at least one tempering furnace (81, 82).

9. System for continuous case hardening of workpieces according to claim 8, **characterised in that** the quenching device (40) comprises two quenching chambers and two lifting devices, the two lifting devices being vertically movable separately from each other and the first quenching chamber being associated with the rotary hearth furnace.

10. System for continuous case hardening of workpieces according to either claim 8 or claim 9, **characterised in that** the quenching device (40) or one chamber of the quenching device comprises a rotary device comprising a rotary plate (44), the rotary plate of the rotary device being designed such that the lifting device can be lowered downwards over the outer periphery of the rotary plate.

11. System for continuous case hardening of workpieces according to any of claims 8 to 10, **characterised in that** a gas-tight entry/exit gate (41), comprising a plurality of doors which can be closed in a gas-tight manner, is associated with the quenching device (40) or the first chamber of the quenching device.

12. System for continuous case hardening of workpieces according to claim 11, **characterised in that** at least one of the doors which can be closed in a gas-tight manner comprises a device for producing a liquid fog.

13. System for continuous case hardening of workpieces according to any of claims 8 to 12, **characterised in that** the post-treatment device (60) comprises a further cooling zone.

14. System for continuous case hardening of workpieces according to any of claims 8 to 13, **characterised in that** the system further comprises a cold-straightening device downstream of the post-treatment device (60).

15. System for continuous case hardening of workpieces according to any of claims 8 to 14, **characterised in that** the system further comprises a shot peening device downstream of the at least one tempering furnace (81, 82).

## Revendications

1. Procédé de cémentation en continu de pièces, comprenant les étapes consistant :
a) activer la pièce (100) dans un four de pré-oxydation (1) à une température entre 400 °C et 500 °C,
b) insérer la pièce dans un four à sole tournante (50) via une ouverture de chargement/déchargement refermable (53) du four à sole tournante avec un premier manipulateur de chargement/déchargement (10, 10'), chauffer la pièce à une température de carburation prédéterminée, soumettre la pièce à une carburation jusqu'à atteindre une profondeur de carburation (CD) prédéterminée et durcir la pièce à une température de durcissement prédéterminée,
c) retirer la pièce avec le premier manipulateur de chargement/déchargement (10, 10') du four à sole tournante (50) via l'ouverture de chargement/- déchargement (53) et agencer la pièce sur un premier dispositif de levage d'un dispositif de trempe (40), dans lequel le dispositif de levage est affecté à l'ouverture de chargement/- déchargement du four à sole tournante,
d) abaisser la pièce dans un milieu de trempe pénétrante et tremper la pièce à une température de noyau entre 60 °C et 150 °C pour atteindre une profondeur de trempe pénétrante (CHD) prédéterminée et pour atteindre une dureté prédéterminée,
e) post-traiter la pièce pour la préparer à un revenu, dans lequel le post-traitement comprend un lavage, un refroidissement et un séchage, et dans lequel la pièce présente, après le post-traitement, une température de noyau comprise entre 25 °C et 35 °C, et
f) soumettre la pièce à un revenu à une température comprise entre 160 °C et 180 °C.

2. Procédé de cémentation en continu de pièces selon la revendication 1, **caractérisé en ce que** la trempe de la pièce selon l'étape d) se fait en sorte que la pièce soit d'abord trempée dans une première chambre du dispositif de trempe affectée au four à sole tournante avec un premier milieu de trempe pendant une période de temps prédéterminée, que la pièce, après la première trempe, soit déposée à l'aide d'un manipulateur de chargement/- déchargement (10, 10', 20) sur un premier dispositif de levage dans une seconde chambre du dispositif de trempe, soit abaissée dans un second milieu de trempe et soit trempée avec le second milieu de trempe, la température de noyau de la pièce atteignant après l'opération de trempe totale entre 60 °C et 150 °C.

3. Procédé de cémentation en continu de pièces selon l'une quelconque des revendications 1 ou 2, **caractérisé en ce que** la pièce est déposée par le premier dispositif de levage dans le premier milieu de trempe sur un plateau rotatif (14) d'un dispositif rotatif, qui fait tourner la pièce à un nombre de tours réglable dans le milieu de trempe, le premier dispositif de levage étant abaissé pour déposer la pièce sur la périphérie externe du plateau rotatif du dispositif rotatif.

4. Procédé de cémentation en continu de pièces selon l'une quelconque des revendications 1 à 3, **caractérisé en ce que**, lors du post-traitement selon l'étape e), on effectue à nouveau un refroidissement.

5. Procédé de cémentation en continu de pièces selon l'une quelconque des revendications 1 à 4, **caractérisé en ce que** chaque étape du post-traitement est réalisée pendant 20 minutes par millimètre de profondeur de trempe pénétrante.

6. Procédé de cémentation en continu de pièces selon l'une quelconque des revendications 1 à 5, **caractérisé en ce que** la pièce est dressée à froid directement après le refroidissement selon l'étape e).

7. Procédé de cémentation en continu de pièces selon l'une quelconque des revendications 1 à 6, **caractérisé en ce que** la pièce est soumise après le revenu selon l'étape f), au moins dans des zones partielles, à une consolidation par grenaillage.

8. Installation de cémentation en continu de pièces, présentant :
un four de pré-oxydation (1),
un four à sole tournante (50) avec au moins une ouverture de chargement/déchargement (53) et avec plusieurs zones de traitement (52a, 52b, 52c, 52d, 52e) séparées via des portes (51a, 51b, 51c, 51d, 51^{e}) mobiles verticalement,
un dispositif de trempe (40) affecté à l'ouverture de chargement/déchargement (53) avec au moins un dispositif de levage,
un dispositif de post-traitement (60) avec une zone de lavage, une zone de refroidissement et une zone de séchage,
au moins un manipulateur de chargement/déchargement (10, 10', 20) et
au moins un four de revenu (81, 82).

9. Installation de cémentation en continu de pièces selon la revendication 8, **caractérisée en ce que** le dispositif de trempe (40) présente deux chambres de trempe et deux dispositif de levage, les deux dispositifs de levage pouvant être déplacés verticalement séparément l'un de l'autre et la première chambre de trempe étant affectée au four à sole tournante.

10. Installation de cémentation en continu de pièces selon la revendication 8 ou la revendication 9, **caractérisée en ce que** le dispositif de trempe (40) ou une chambre du dispositif de trempe comprend un dispositif rotatif avec un plateau rotatif (44), le plateau rotatif du dispositif rotatif étant conformé de sorte que le dispositif de levage puisse être abaissé sur la périphérie externe du plateau rotatif.

11. Installation de cémentation en continu de pièces selon l'une quelconque des revendications 8 à 10, **caractérisée en ce qu'**il est affecté au dispositif de trempe (40) ou à la première chambre du dispositif de trempe un sas d'entrée/sortie (41) étanche aux gaz avec une pluralité de portes refermables de manière étanche aux gaz.

12. Installation de cémentation en continu de pièces selon la revendication 11, **caractérisée en ce qu'**au moins l'une des portes refermables de manière étanche aux gaz présente un dispositif de production d'un rideau de fluide.

13. Installation de cémentation en continu de pièces selon l'une quelconque des revendications 8 à 12, **caractérisée en ce que** le dispositif de post-traitement (60) comprend une autre zone de refroidissement.

14. Installation de cémentation en continu de pièces selon l'une quelconque des revendications 8 à 13, **caractérisée en ce que** l'installation comprend en outre un dispositif de refroidissement monté en aval du dispositif de post-traitement (60).

15. Installation de cémentation en continu de pièces selon l'une quelconque des revendications 8 à 14, **caractérisée en ce que** l'installation comprend en outre un dispositif de consolidation par grenaillage monté en aval d'au moins un four de revenu (81, 82).
